# EUROPÄISCHE PATENTSCHRIFT

(11) **EP 1 321 425 B1**
(45) Veröffentlichungstag und Bekanntmachung des Hinweises auf die Patenterteilung: **20.12.2006**
(21) Anmeldenummer: 02026316.6
(22) Anmeldetag: 21.11.2002
(51) Int. Cl.: B66C 23/687

(54) **Teleskopausleger für einen Fahrzeugkran**
Telescopic boom for mobile crane
Flèche télescopique pour grue mobile

(30) Priorität: 12.12.2001 DE 20120121 U
(43) Veröffentlichungstag der Anmeldung: 25.06.2003
(62) Teilanmeldung aus: 04024391.7
(73) Patentinhaber: Grove U.S. LLC, Shady Grove, Pennsylvania 17256 (US)
(72) Erfinder: Paschke, Franz, 26452 Sande (DE)
(74) Vertreter: Schwabe - Sandmair - Marx

(56) Entgegenhaltungen:
- EP-A- 0 499 208
- EP-A- 0 668 238
- DE-A- 4 344 795
- DE-A- 19 624 312
- DE-U- 20 004 016
- US-A- 6 108 985

## Beschreibung

Die Erfindung betrifft einen Teleskopausleger für einen Fahrzeugkran der im Oberbegriff des Anspruchs 1 angegeben Gattung.

Solche teleskopierbaren Ausleger führen im Belastungszustand an ihrem vorderen Ende eine Hebearbeit aus. Der Ausleger wird dabei einer Biegebelastung in den beiden Hauptachsen ausgesetzt; an der Oberseite des Auslegers herrscht Zugspannung, während an der Unterseite des Auslegers Druckspannungen auftreten. Durch Seitenkräfte und außermittige Belastungen treten auch eine Horizontalbiegung und Torsionen auf.

Die Konstrukteure solcher Ausleger sind grundsätzlich daran interessiert, den Querschnitt für die so belasteten Teleskopteile optimal auszugestalten.

Ein solcher Querschnitt kann dann am leichtesten gebaut werden, wenn überall die maximalen Spannungen gleich sind und nahe der zulässigen Spannung liegen. In dem Fall, dass gleich große Kräfte aus unterschiedlichen Richtungen auftreten, sind diese Voraussetzungen beispielsweise bei dünnwandigen kreisrunden Rohren oder bei einem quadratischen Fachwerk erfüllt. Ist ein Querschnitt beispielweise in der vertikalen Richtung höher belastet als in der Horizontalen, so wird ein optimaler runder Querschnitt zu einer Ellipse und ein optimaler eckiger Querschnitt wird ein rechteckiges Fachwerk, wobei in beiden Fällen die Querschnitte höher als breit sind.

Ein Teleskopausleger, wie er einleitend beschrieben wurde, ist beispielsweise aus der EP 0 499 208 B1 bekannt. Der Querschnitt dieses Teleskopauslegers besteht aus einem oberen Profilteil, das eine halbkastenförmige Ausgestaltung hat, und einem mit dessen freien Schenkeln verschweißten unteren Profilteil, das völlig rund als Halbschale ausgebildet ist. Solche völlig runden unteren Profilteile haben zwar gute Lasteinleitungs- und Stabilitätseigenschaften, reichen jedoch bezüglich der Steifigkeit nicht an Rechteckfachwerke heran. Es wird dabei des öfteren notwendig, zusätzliche stabilitätsfördernde Elemente, wie eingeschweißte Beulstreifen, einzubauen oder den Querschnitt etwas dicker zu gestalten, was sich negativ auf das Gesamtgewicht des Auslegers auswirkt.

Aus der EP 0 668 238 A1 ist ein Auslegerprofil für Krane und Kranfahrzeuge bekannt, bei dem die beiden oberen Schenkelabschnitte des unteren Profils, die mit den Schenkeln des oberen Profils verschweißt werden, als gerade Streifen ausgebildet sind. Der Rest des unteren Profilteils hat eine gekrümmte Schalenform. Alternativ wird auch vorgeschlagen, an einer anderen Stelle des unteren Profilteils ein geradliniges Streifenstück einzusetzen. Diese geradlinigen Streifenstücke bilden an ihren Kanten Knickungen im Profilquerschnitt aus. Aufgrund dieser Knickungen nähern sich die Belastungseigenschaften eines solchen Profils wieder an diejenigen einen Rechteckfachwerks an; die Steifigkeit kann erhöht werden. Nachteilig ist bei solchen Profilausführungen jedoch, dass insbesondere durch die eingesetzten geraden Streifen die Lasteinteilungs- und Stabilitätseigenschaften, die für gekrümmte Profile besonders vorteilhaft sind, schlechter werden. Wiederum werden zusätzliche Versteifungen oder dickere Materialstärken benötigt, was das Gesamtgewicht des Auslegers nachteiligerweise erhöht.

Das deutsche Gebrauchsmuster Nr. 94 02 692 beschreibt ein Auslegerprofil mit einem im wesentlichen halbkastenförmigen oberen Abschnitt und einem mit dem oberen Abschnitt verbundenen abgerundeten Abschnitt, bei dem der untere Abschnitt wenigstens einen ebenen Wandungsabschnitt aufweist. Mit dieser Formgestaltung soll versucht werden, sowohl eine ausreichende Beulsteifigkeit als auch eine genügende Lastbeständigkeit gegen Biegung herzustellen. Es wird also ein ebenes Plattensegment (Wandungsabschnitt) in den unteren Profilquerschnitt eingesetzt.

Der Nachteil dieser Ausgestaltung besteht darin, dass ebene Plattensegmente bzw. Wandabschnitte in solchen auf Biegung und Beulung beanspruchten Profilen gerade im Hinblick auf die Beulbelastung Schwachstellen sind. Ein weiterer Nachteil der ebenen Segmente im Krafteinleitungsbereich zwischen den Teleskopen besteht darin, dass die ebenen Streifen quergerichtete Kräfte erheblich schlechter aufnehmen können als gekrümmte Schalen. Sie müssen grundsätzlich verstärkt werden, beispielsweise durch Beulstreifen.

In der DE 43 44 795 A1 wird ein Auslegerquerschnitt beschrieben, dessen unterer Teil aus neuen flachen Streifen besteht, die stumpfwinklig aneinander angeordnet sind. Diese Streifen bilden die Plattensegmente des unteren Profilteils. Sie sind sämtlich als flache Plattensegmente ausgebildet, die wiederum die Nachteile bezüglich der Beulsteifigkeit aufweisen.

Weiterhin geht aus dem DE 200 04 016 U1 ein Teleskopausleger hervor, bei dem das Anlenkstück und/oder mindestens ein Teleskopschuss aus Profilen besteht, von denen jedes einen unteren runden und einen oberen halbkastenförmigen Teil aufweist, deren gegeneinander gerichtete Schenkel miteinander verschweißt sind. Der obere Profilteil hat die Form eines gleichschenkligen Trapezes ohne längere Grundlinie in der Weise, dass die Schenkel der Profilteile unter Bildung eines Winkels aufeinander stoßen, der auf den Profilinnenseiten kleiner als 180 ° ist. Dadurch solle eine noch bessere Beulsteifigkeit erreicht werden. Dazu muss jedoch das untere Profilteil weit über den Schwerpunkt eines Schusses nach oben reichen. Eine Materialerhöhung einer neutralen Zone ist bei einem gewichtsoptimierten Ausleger jedoch nicht von Vorteil.

Schließlich geht aus der DE 196 24 312 C2 ein Teleskopausleger für einen Fahrzeugkran der im Oberbegriff des Anspruchs 1 angegebenen Gattung hervor, bei dem das obere Profilteil halbkastenförmig ist und das untere Profilteil aus mehreren, aneinander grenzenden Schalensegmenten besteht, welche jeweils eine nach außen gekrümmte Form, insbesondere eine Kreisbogenform, aufweisen. Dadurch sollen die guten Lasteinleitungs- und Stabilitätseigenschaften von gekrümmten Profilen mit der höheren Steifigkeit eines Rechteckfachwerks vereinigt werden, so dass ein solcher Teleskopausleger besonders leicht gebaut werden kann.

Ein Teleskopausleger gemäß dem Oberbegriff des Anspruchs 1 ist aus der US 6,108,985 bekannt.

Trotz der mit den verschiedenen Formen des oberen Profilteils und des unteren Profilteils erzielten Verbesserungen gibt es nach wie vor keine optimale Lösung für extreme Belastungen, wie sie bei Wippspitzenbetrieb, aber auch bei vorgespannten und/oder abgespannten Auslegersystemen auftreten, die unter der Bezeichnung "Mega-Lift" angeboten werden.

Der Erfindung liegt die Aufgabe zugrunde, einen Teleskopausleger der angegebenen Gattung zu schaffen, bei dem die oben erwähnten Nachteile nicht auftreten. Insbesondere soll ein Teleskopausleger vorgeschlagen werden, der eine noch weiter erhöhte Beulsteifigkeit hat und deshalb insbesondere für Extrem-Belastungen wie im Wippspitzenbetrieb, bei abgespannten Systemen oder bei steiler Auslegerstellung geeignet ist.

Diese Aufgabe wird erfindungsgemäß durch die im Anspruch 1 angegebenen Merkmale gelöst.

Zweckmäßige Ausführungsformen werden durch die Merkmale der Unteransprüche definiert.

Die mit der Erfindung erzielten Vorteile beruhen unter anderem darauf, dass auch das obere Profilteil des Basisteils und/oder mindestens eines Teleskopteils mehrere, in stumpfen Winkeln aneinander stoßende Schalensegmente aufweist, die eine nach außen gekrümmte Form haben. Dabei wirken die Knicke zwischen den einzelnen, nach außen gekrümmten Schalensegmenten wie idealisierte Beulsteifen. Dies ist für den Wippspitzenbetrieb, aber auch bei vorgespannten und/oder abgespannten Auslegersystemen ("Mega-Lift") von großem Vorteil, da nun sowohl das obere Profilteil als auch das untere Profilteil auf Druck belastet werden können. Da - anders als bei den Teleskopauslegern nach dem Stand der Technik - der gesamte Oberschalen-Querschnitt trägt, erhöht sich bei dem Profil des Teleskopauslegers nach der Erfindung die Steifigkeit unter gleichzeitiger Minimierung des Gewichts.

Weiterhin werden durch die beanspruchte Form des oberen Profilteils größere Einleitungsflächen in der Oberschale bereitgestellt, welche die Kräfte, die von dem nachfolgenden, inneren Teleskopteils auf die Oberschale des äußeren Teleskopteils bzw. des Basisteils wirken, aufnehmen können.

Wenn bei Wippspitzenbetrieb, abgespannten oder vorgespannten Systemen oder bei steiler Auslegerstellung hohe Seitenkräfte bei geringer Belastung in Hauptauslegerrichtung wirken, minimieren sich die Zugkräfte in der Oberschale. Die Verbolzungskräfte bei diesen Arbeitsstellungen sind sehr hoch, so dass bei Einleitung dieser hohen Verbolzungskräfte die Ausleger-Seitenschenkel stark beulgefährdet sind. Da das erfindungsgemäß ausgestaltete, obere Profilteil mit seinen nach außen gekrümmten Schalensegmenten eine weitaus höhere Steifigkeit als die üblichen, halbkastenförmigen Oberprofilteile hat, können auch hohe Verbolzungskräfte problemlos aufgenommen werden.

Im Vergleich mit herkömmlichen Auslegerprofilen wird bei der erfindungsgemäßen Ausgestaltung eine Traglaststeigerung durch eine höhere Materialfestigkeit bei gleichem Materialeinsatz erreicht.

Nach einer bevorzugten Ausführungsform laufen das obere und das untere Profilteil an ihren Schenkelenden in eine gerade Form aus, so dass sie an ihren aneinandergrenzenden, geraden Schenkelenden miteinander verschweißt werden können. Dadurch ergibt sich eine optimale Krafteinleitung vom oberen Profilteil auf das untere Profilteil und umgekehrt in Abhängigkeit von der Art der Belastung.

Bei der erfindungsgemäßen Profilform von Basisteil und/oder mindestens einem Schuss eines Teleskopauslegers bleibt der Schweißstoß zwischen dem unteren Profilteil und dem oberen Profilteil im Bereich der neutralen Zone, da die gekrümmten, mit stumpfen Winkeln aneinander stoßenden Schalensegmente in dem gesamten oberen Profilteil ein höheres Niveau der Biegesteifigkeit bewirken. Der obere Profilteil mit seiner geringeren Blechstärke kann entsprechend tiefer an den unteren Profilteile angesetzt werden, das heißt, es wird nun möglich, den Schweißstoß zwischen oberen Profilteil und unterem Profilteil im Bereich der neutralen Zone vorzusehen.

Ein Verdrehen der Teleskopteile untereinander in Folge von Torsion wird bei der erfindungsgemäßen Querschnittsform mit vorzugsweise vier oder sechs Knicken in dem Oberteil und dem Unterteil stark vermindert.

Ein oberes Profilteil mit einem Querschnitt, der mehreren, nach außen gekrümmte Schalensegmenten aufweist, ist vorteilhaft, wenn bei Abspannbetrieb Druckkräfte auf den oberen Profilteil wirken. Bei überwiegender Biegebeanspruchung um beide Hauptachsen mit Zugkräften im oberen Profilteil wird vorgesehen, dass im oberen Profilteil die nach außen gekrümmten Schalensegmente von einem geraden Segment unterbrochen werden. Dadurch wird eine gleichmäßigere Spannungsverteilung erreicht und eine Ovalisierung des Querschnittes unter Biegebeanspruchung um die Hauptachse vermindert.

Insbesondere dann, wenn sich ein solches gerades Schalensegment in der oberen, horizontalen Fläche des oberen Profilteils befindet, können die Vorteile der herkömmlichen, halbkastenförmigen oberen Profilteile ausgenutzt werden, wie es für bestimmte Anwendungsfälle sinnvoll ist. Durch das Einfügen eines solchen geraden Schalensegmentes wird der Auslegerquerschnitt in seiner Gesamthöhe verringert, wodurch sich wiederum die Ausleger - und damit schließlich auch die Kran-Gesamthöhe reduzieren lassen, was insbesondere beim Transport eines eingefahrenen Krans wichtig ist.

Weiterhin muss ein durchgehend gekrümmtes, oberes Profilteil im Bereich der Krafteinleitung, insbesondere bei Fußstücklagerung des folgenden Teleskopteils, insgesamt durch Gleitstücke gestützt werden. Durch Einfügen eines geraden Schalensegmentes können die Gleitstücke an dieser Stelle entfallen. Solche Gleitstücke befinden sich im Bereich der mit stumpfen Winkeln aneinander angrenzenden, gekrümmten Schalensegmente. Die Gleitstücklängen in Richtung der Auslegerachse können durch Variieren der Breite des geraden Segmentes optimiert werden, so dass bei gleicher Länge im eingeschobenen Zustand eine größere Auslegerlänge möglich wird.

Und schließlich ist für den Transport, die Fertigung und die Montage ein gerades Schalensegment im oberen Profilteil hilfreich, da Montagevorrichtungen zum Lagern und Positionieren nicht notwendig sind.

Die Erfindung wird im folgenden anhand von Ausführungsbeispielen unter Bezugnahme auf die beiliegenden, schematischen Zeichnungen näher erläutert.

### Es zeigen

- Fig. 1: einen Querschnitt durch eine erste nicht beanspruchte Ausführungsform eines Basis- oder Teleskopteils,
- Fig. 2: einen Querschnitt durch eine leicht modifizierte nicht beanspruchte Ausführungsform, und
- Fig. 3: einen Querschnitt durch eine leicht abgeänderte erfindungsgemäße Variante der Ausführungsform nach Figur 2.

Die Figuren zeigen einen Querschnitt durch einen Teil eines Teleskopauslegers, wobei es sich um den dreh- und schwenkbar gelagerten Basisteil oder um einen ausfahrbaren Teleskopteil handeln kann.

Selbstverständlich können auch mehrere zusammenschiebbare und ausfahrbare Teleskopteile einerseits und das dreh- und schwenkbar gelagerte Basisteil andererseits die dargestellte Querschnittsform haben. Dadurch lassen sich die Teleskopteile mit sehr geringen Abständen voneinander in dem Basisteil schachteln, weil aus den oben erläuterten Gründen auf Versteifungsmittel, wie beispielsweise angeschweißte Beulsteifen, verzichtet und dünne Wandstärken eingesetzt werden können. Somit entsteht ein stabiler, leichter Teleskopausleger.

Der aus Figur 1 ersichtliche, allgemein durch das Bezugszeichen 10 angedeutete Teil eines Teleskopauslegers, also entweder Basisteil oder mindestens ein Teleskopteil, besteht aus einem oberen Profilteil 12 und einem unteren Profilteil 14. Die freien Schenkelenden der beiden Profilteile 12, 14 laufen in einer geraden Form 12a, 14a aus und sind an den Enden dieser geraden Bereiche 12a, 14a miteinander verschweißt. Die jeweiligen Schweißstöße sind durch die Bezugszeichen 16 angedeutet. Sie befinden sich in der neutralen Zone des Basisteils oder Teleskopteils, d.h., der obere Profilteil 12 und der untere Profilteil 14 haben etwa die gleiche vertikale Höhe. Diese Ausführungsform wird nicht beansprucht und daher gehört nicht zur Erfindung.

Der untere Profilteil wird - in ähnlicher Weise wie bei dem Teleskopausleger nach der DE 196 24 312 C2 - durch drei nach außen gekrümmte Schalensegmente 14b, 14c, 14d gebildet, die jeweils die Form eines Kreisbogens, jedoch mit unterschiedlichen Kreisradien, haben.

In ähnlicher Weise besteht der obere Profilteil 12 aus drei nach außen gekrümmten Schalensegmenten 12b, 12c, 12d, die ebenfalls Kreisbogenform mit jeweils unterschiedlichen Kreisradien haben.

Die beiden unteren Schalensegmente 12b, 12d laufen in die geraden Teile 12a aus, die mit den geraden Teilen 14a des unteren Profilteils 14 verschweißt sind.

Wie erkennbar, bilden alle Schalensegmente 12b, 14b, 12c, 14c und 12d, 14d stumpfe Winkel miteinander bzw. mit dem anschließenden, geraden Teilen 12a. Dies gilt auch für die unteren Schalensegmente 14a, 14b, 14c und 14d.

Figur 2 zeigt die Querschnittsform einer etwas modifizierten nicht beanspruchten Ausführungsform eines Basisteils und/oder mindestens eines Profilteils, die sich von der Querschnittsform nach Figur 1 nur dadurch unterscheidet, dass in das obere Profilteil 12 ein gerades Schalensegment 12e eingefügt ist. Dieses gerade Schalensegment 12e ersetzt einen Teil des oberen Segmentes 12c bei der Ausführungsform nach Figur 1 und verläuft sowohl in der Darstellung nach Figur 2 als auch beim Einsatz eines solchen Teleskopauslegers horizontal. An das gerade Segment 12e schließen sich jeweils ein kurzes Segment 12f bzw. 12g an, die wiederum - ähnlich wie bei der Ausführungsform nach Figur 1 - in die seitlichen Elemente 12b, 12d übergehen.

Als Alternative zu der Ausführungsform nach Figur 2 können auch weitere, gerade Segmente zwischen den nach außen gekrümmten Schalensegmenten (12b, 12f) bzw. (12g und 12d) vorgesehen werden.

Die Zahl der gekrümmten Schalensegmente im oberen Profilteil 12 ist auch nicht, wie bei den Ausführungsformen dargestellt, auf drei beschränkt, sondern es können auch zwei, vier oder fünf nach außen gekrümmte Schalensegmente verwendet werden.

Figur 3 zeigt eine erfindungsgemäße Variante der Querschnittsform nach Figur 2, bei der in der rechten und linken oberen Ecke des oberen Profilteils 12 jeweils ein stärker nach außen gekrümmtes Schalensegment 12g', 12f' vorgesehen ist, das tangential in das zentrale gerade Schalensegment 12e auf der einen Seite und in ein weniger stark nach außen gekrümmtes Schalensegment 12b', 12d' auf der anderen Seite übergeht.

## Patentansprüche

1. Teleskopausleger für einen Fahrzeugkran
a) mit einem dreh- und schwenkbar lagerbaren Basisteil,
b) in dem mehrere zusammenschiebbare und ausfahrbare Teleskopteile gelagert sind,
c) wobei das Basisteil und/oder mindestens ein Teleskopteil ein oberes Profilteil (12) und ein unteres Profilteil (14) aufweisen und
d) das untere Profilteil (14) aus mehreren aneinandergrenzenden Schalensegmenten (14b, 14c, 14d) besteht,
e) die jeweils eine nach außen gekrümmte Form aufweisen, wobei
f) das obere Profilteil (12) mehrere, mit stumpfen Winkeln aneinander stossende, nach außen gekrümmte Schalensegmente (12b, 12d, 12f, 12g) aufweist,
**dadurch gekennzeichnet, dass**
g) die gekrümmten Schalensegmente (12b, 12b', 12d, 12d', 12f, 12f, 12g, 12g') im oberen Profilteil (12) durch mindestens ein zentrales gerades Segment (12e) voneinander getrennt sind, wobei auf jeder Seite anschließend an das zentrale gerade Segment (12e) ein stärker nach außen gekrümmtes Schalensegment (12g', 12f) vorgesehen ist, das tangential in das zentrale gerade Schalensegment (12e) auf der einen Seite und in ein weniger stark nach außen gekrümmtes Schalensegment (12b', 12d') auf der anderen Seite übergeht.

2. Teleskopausleger nach Anspruch 1, **dadurch gekennzeichnet, dass** das untere Profilteil (14) und das obere Profilteil (12) an ihren Schenkelenden in eine gerade Form (12a, 14a) auslaufen und an ihren aneinander grenzenden geraden Schenkelenden (12a, 14a) miteinander verschweißt sind.

3. Teleskopausleger nach Anspruch 2, **dadurch gekennzeichnet, dass** sich die Schweißstöße (16) im Bereich der neutralen Zone des Basisteils und/oder mindestens eines Teleskopteils befinden.

4. Teleskopausleger nach einem der Ansprüche 1 bis 3, **dadurch gekennzeichnet, dass** die gekrümmten Schalensegmente (12b', 12f', 12g', 12d', 14b', 14c', 14d') zumindest teilweise kreisbogenförmig ausgebildet sind.

5. Teleskopausleger nach einem der Ansprüche 1 bis 4, **dadurch gekennzeichnet, dass** zumindest einige der gekrümmten Schalensegmente (12b', 12f', 12g', 12d'; 14b, 14c, 14d) des oberen Profilteils (12) und/oder des unteren Profilteils (14) eine Kreisbogenform mit unterschiedlichen Radien aufweisen.

6. Teleskopausleger nach einem der Ansprüche 1 bis 5, **dadurch gekennzeichnet, dass** die gekrümmten Schalensegmente tangential ineinander übergehen.

## Claims

1. A telescopic jib for a vehicular crane
a) comprising a rotatively and slewably supportable base part,
b) in which several retractable and extensible telescopic parts are supported,
c) the base part and/or at least one telescopic part comprising an upper profile part (12) and a lower profile part (14), and
d) the lower profile part (14) consisting of several adjacent shell segments (14b, 14c, 14d),
e) each having an outwardly curved shape, wherein
f) the upper profile part (12) comprises several shell segments (12b, 12d, 12f, 12g) abutting each other at an obtuse angle,
**characterised in that**
g) the curved shell segments (12b, 12b', 12d, 12d', 12f, 12f, 12g, 12g') in the upper profile part (12) are separated from each other by at least one central straight segment (12e), wherein a more sharply outwardly curved shell segment (12g', 12f) is provided, connected to the central straight segment (12e) on each side, and merges tangentially into the central straight segment (12e) on one side and into a less sharply outwardly curved shell segment (12b', 12d') on the other side.

2. The telescopic jib according to claim 1, **characterised in that** the lower profile part (14) and the upper profile part (12) taper off into a straight shape (12a, 14a) at their leg ends, and are welded to each other at their adjacent straight leg ends (12a, 14a).

3. The telescopic jib according to claim 2, **characterised in that** the welding joints (16) are situated in the area of the neutral zone of the base part and/or at least one telescopic part.

4. The telescopic jib according to any one of claims 1 to 3, **characterised in that** the curved shell segments (12b', 12f, 12g', 12d'; 14b', 14c', 14d') are configured at least partially in the shape of a circular arc.

5. The telescopic jib according to any one of claims 1 to 4, **characterised in that** at least some of the curved shell segments (12b', 12f, 12g', 12d'; 14b, 14c, 14d) of the upper profile part (12) and/or of the lower profile part (14) have the shape of a circular arc, with differing radii.

6. The telescopic jib according to any one of claims 1 to 5, **characterised in that** the curved shell segments merge into each other tangentially.

## Revendications

1. Flèche télescopique pour grue mobile
a) comportant un élément de base à charger pouvant tourner et pivoter,
b) dans laquelle sont montés plusieurs éléments télescopiques coulissants et extensibles,
c) l'élément de base et/ou au moins un élément télescopique comportant une partie profilée supérieure (12) et une partie profilée inférieure (14) et
d) la partie profilée inférieure (14) étant constituée de plusieurs segments de coque (14b, 14c, 14d) adjacents les uns aux autres
e) qui présentent chacun une forme courbée vers l'extérieur,
f) la partie profilée supérieure (12) comportant plusieurs segments de coque (12b, 12d, 12f, 12g) courbés vers l'extérieur, mis bout à bout suivant des angles obtus,
**caractérisée en ce que**
g) les segments de coque (12b, 12b', 12d, 12d', 12f, 12f', 12g, 12g') courbés sont séparés les uns des autres dans la partie profilée supérieure (12) par au moins un segment droit (12e) central, sur chaque côté, à la suite du segment droit central (12e) étant prévu un segment de coque (12g', 12f') plus fortement courbé vers l'extérieur, qui se prolonge tangentiellement par le segment de coque droit central (12e) sur un côté et par un segment de coque (12b', 12d') moins fortement courbé vers l'extérieur, sur l'autre côté.

2. Flèche télescopique selon la revendication 1, **caractérisée en ce que** la partie profilée inférieure (14) et la partie profilée supérieure (12) se terminent, à leurs extrémités de branche, par une forme droite (12a, 14a) et sont soudées entre elles à leurs extrémités de branche (12a, 14a) droites, adjacentes l'une à l'autre.

3. Flèche télescopique selon la revendication 2, **caractérisée en ce que** les oints soudés (16) se trouvent dans la région de la zone neutre de l'élément de base et/ou d'au moins un élément télescopique.

4. Flèche télescopique selon l'une des revendications 1 à 3, **caractérisée en ce que** les segments de coque (12b', 12f', 12g', 12d' ; 14b', 14c', 14d') sont réalisés au moins en partie en forme d'arc de cercle.

5. Flèche télescopique selon l'une des revendications 1 à 4, **caractérisée en ce qu'**au moins certains des segments de coque (12b', 12f', 12g', 12d' ; 14b, 14c, 14d) courbés de la partie profilée supérieure (12) et/ou de la partie profilée inférieure (14) présentent une forme en arc de cercle avec différents rayons.

6. Flèche télescopique selon l'une des revendications 1 à 5, **caractérisée en ce que** les segments de coque courbés se prolongent les uns les autres tangentiellement.
